# FASCICULE DE BREVET EUROPEEN

(11) **EP 3 764 168 B1**
(45) Date de publication et mention de la délivrance du brevet: **16.02.2022**
(21) Numéro de dépôt: 20176726.6
(22) Date de dépôt: 27.05.2020
(51) Int. Cl.: G04B 9/00, G04B 19/08, G04B 13/00, G04B 19/04, G04B 45/00

(54) **MÉCANISME D'AFFICHAGE D'HORLOGERIE À AIGUILLE ÉLASTIQUE**
UHR-ANZEIGEMECHANISMUS MIT ELASTISCHEM ZEIGER
TIMEPIECE DISPLAY MECHANISM WITH ELASTIC HAND

(30) Priorité: 12.07.2019 EP 19185917; 24.07.2019 WO PCT/EP2019/069968
(43) Date de publication de la demande: 13.01.2021
(73) Titulaire: Montres Breguet S.A., 1344 L'Abbaye (CH)
(72) Inventeur: BIFRARE, Christophe, 1342 Le Pont (CH)
(74) Mandataire: ICB SA

(56) Documents cités:
- EP-A1- 2 863 274
- EP-A1- 3 605 244
- CH-A2- 715 211

## Description

L'invention concerne un mécanisme d'affichage d'horlogerie à géométrie variable, comportant au moins une aiguille élastique laquelle comporte un premier canon d'entraînement solidaire d'une première extrémité d'une lame flexible, et un deuxième canon d'entraînement solidaire d'une autre extrémité de ladite lame flexible, et comportant un index d'affichage qui, dans un état libre non contraint de ladite aiguille élastique dans lequel à la fois ledit premier canon et ledit deuxième canon ne sont soumis à aucune contrainte et sont distants l'un de l'autre, est distant dudit premier canon et dudit deuxième canon, la position de service de ladite aiguille élastique étant une position contrainte où ledit premier canon et ledit deuxième canon sont coaxiaux l'un à l'autre autour d'un axe de sortie, ledit mécanisme d'affichage comportant des premiers moyens d'entraînement dudit premier canon autour dudit axe de sortie, et des deuxièmes moyens d'entraînement dudit deuxième canon autour dudit axe de sortie, lesdits premiers moyens d'entraînement et deuxièmes moyens d'entraînement étant agencés pour déformer ladite lame flexible, en faisant varier la position angulaire dudit deuxième canon par rapport à la position angulaire dudit premier canon autour dudit axe de sortie, et pour faire varier la position radiale dudit index d'affichage par rapport audit axe de sortie.

L'invention concerne un mouvement d'horlogerie comportant au moins un tel mécanisme d'affichage.

L'invention concerne une montre comportant au moins un tel mouvement, et/ou au moins un tel mécanisme d'affichage.

L'invention concerne le domaine des mécanismes d'affichage d'horlogerie, et plus particulièrement pour des pièces d'horlogerie à complications, l'invention est utilisable aussi bien pour des pièces d'horlogerie statiques telles que pendules ou horloges, que pour des montres, en raison des petites dimensions du mécanisme selon l'invention.

### Arrière-plan de l'invention

La bonne visualisation des organes d'affichage sur une pièce d'horlogerie est importante pour l'utilisateur.

Les cadrans de nombreuses pièces d'horlogerie ne sont pas circulaires, et il est intéressant de disposer de solutions permettant d'occuper toute la surface disponible, pour une visualisation meilleure encore.

La conception de mécanisme d'affichage à géométrie variable permet de rompre une certaine monotonie des affichages, et de rendre l'affichage plus vivant, avec des aspects différents selon le moment de la journée, ou selon des périodes temporelles particulières. Par exemple, parmi un très grand nombre d'autres applications possibles, un affichage AM/PM peut être simplement fourni par la forme d'une aiguille, qui présente un premier aspect pendant les douze heures du matin, et un deuxième aspect pendant le reste de la journée ; on peut aussi distinguer des affichages jour/nuit, des affichages de fuseau, ou autres.

Un tel mécanisme d'affichage à géométrie variable rajoute de la complexité à la pièce d'horlogerie, notamment une montre, et il est avantageux de limiter à la fois son volume pour autoriser son insertion dans une boîte de montre de petite taille par exemple pour une montre dame, sa complexité pour limiter le nombre de composants et le coût de fabrication et d'assemblage, et de réguler sa consommation de couple afin d'apporter la moindre perturbation possible à la marche de la montre.

### Résumé de l'invention

Des aiguilles élastiques, et des mécanismes d'affichage comportant de telles aiguilles élastiques, ont été décrits dans les documents EP2863274, EP 3159751, EP3605244, et EP3605243, qui divulguent de nombreuses variantes.

L'invention se propose de simplifier encore un tel mécanisme d'affichage à aiguille élastique, et de le rendre encore plus compact et économique à produire, et d'optimiser sa consommation de couple

L'invention se propose également de prévenir tout arc-boutement dans ce mécanisme d'affichage à aiguille élastique, en évitant de pousser un mobile, et en privilégiant des mobiles montés traînants.

A cet effet, l'invention concerne un mécanisme d'affichage d'horlogerie à géométrie variable, selon la revendication 1.

L'invention concerne un mouvement d'horlogerie comportant au moins un tel mécanisme d'affichage.

L'invention concerne une montre comportant au moins un tel mouvement, et/ou au moins un tel mécanisme d'affichage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle, et en perspective éclatée, un mécanisme d'affichage à aiguille élastique, limité aux canons de l'aiguille élastique qui n'est pas représentée ; ce mécanisme comporte un mécanisme de type différentiel porté par un châssis porte-satellite, et l'ensemble ainsi représenté constitue un bloc additionnel adaptable sur un mouvement existant ; les deux canons de l'aiguille élastique sont ici coaxiaux autour d'une chaussée agencée pour constituer une sortie d'un tel mouvement;
- la figure 2 représente, de façon schématisée, partielle, en perspective assemblée, le mécanisme de la figure 1, sans le plateau porte-satellite ;
- la figure 3 représente, de façon schématisée, partielle et en vue de côté, le mécanisme de la figure 2;
- la figure 4 représente, de façon schématisée et en plan, un cadran ovale devant lequel se déplace une aiguille élastique que comporte un tel mécanisme d'affichage, laquelle aiguille est représentée dans deux positions différentes : en trait plein à douze heures, et en trait interrompu à deux heures ;
- la figure 5 représente, de façon schématisée, partielle, et en perspective, un mécanisme d'affichage selon l'invention, avec l'aiguille élastique sur ses canons ;
- la figure 6 illustre, de façon similaire à la figure 4, la trajectoire ovoïde associée d'un sommet de l'aiguille élastique ;
- la figure 7 illustre, de façon similaire à la figure 4, la trajectoire associée d'un sommet de l'aiguille élastique, laquelle prenant successivement des formes d'amande et de cœur ;
- les figures 8 et 9 représentent, de façon similaire à la figure 4, la position du plateau de différentiel et les positions des bras de l'aiguille élastique, respectivement à midi en figure 8 et à quatre heures en figure 9 ;
- la figure 10 est un schéma-blocs d'une pièce d'horlogerie comportant un mouvement et un tel mécanisme d'affichage ;
- la figure 11 représente, de façon schématisée, partielle, en perspective assemblée, un mécanisme d'affichage selon l'invention, comportant un mécanisme régulateur de couple agissant sur un châssis porte-satellite ;
- la figure 12 représente, de façon schématisée, partielle et en vue de dessus, le mécanisme de la figure 11.

### Description détaillée des modes de réalisation préférés

La demande EP3605244, relative à un mécanisme d'affichage d'horlogerie à géométrie variable avec aiguille élastique, expose un premier mécanisme d'actionnement par le biais de mobiles avec dentures de forme. Une telle réalisation permet l'exécution d'affichages très innovants en horlogerie, et est toutefois coûteuse, et réservée à des pièces de luxe.

La même demande décrit encore un deuxième cas de mécanisme d'actionnement par le biais d'un premier différentiel sur le rouage du premier canon et un second différentiel sur le rouage du second canon, et au moins une came constituant une entrée d'un tel différentiel. Dès lors, il convient de trouver et de dimensionner un engrenage planétaire (différentiel) adéquat. Les engrenages planétaires ont l'avantage de réaliser des rapports de transmission importants sous un faible encombrement. Les arbres d'entrées et de sortie sont dans le prolongement l'un de l'autre. Les possibilités de combinaison d'engrenages sont très nombreuses. Elles permettent, en particulier, de réaliser d'intéressantes boîtes à vitesses. Dans le cas présent, il s'agit de piloter une des entrées du différentiel, de manière à générer une avance et respectivement un retard d'une valeur spécifique équivalente sur chacune des extrémités de l'aiguille. Et, lorsque cette valeur est nulle, il faut obtenir un rapport de transmission de 1 (la valeur positive signifie que le sens doit également être identique).

L'invention se propose de simplifier encore le mécanisme et de le rendre encore plus compact et économique à produire. En particulier, quand il s'agit d'implanter l'aiguille élastique sur un petit calibre, tel une montre dame, et de surcroît sur l'aiguille des minutes. La difficulté principale est liée au faible couple à disposition. Il convient donc de créer un mécanisme avec la consommation d'énergie la plus faible possible, et surtout la plus régulière possible.

L'invention concerne un mécanisme d'affichage à aiguille élastique. Une telle aiguille élastique, et des mécanismes d'affichage comportant de telles aiguilles élastiques, ont été décrits dans les documents EP2863274, EP3159751, EP3605244, et EP3605243 incorporés ici par référence, et qui divulguent de nombreuses variantes, notamment comportant un ou plusieurs mécanismes différentiels.

L'optimisation du fonctionnement de tels mécanismes nécessite un lissage du couple d'actionnement. Le couple consommé par le système est relativement important, qu'il soit à un ou deux satellites. Il y a un pic de consommation au début de la rotation dans les premiers 30° de la course angulaire, puis le couple décroit rapidement et devient plus faible, à un niveau relativement bas, inférieur à 20% du couple maximum consommé lors du pic, à partir d'un angle de rotation de 120° et jusqu'au bout de la course angulaire à 360°. Ceci a pour effet de diminuer l'amplitude de la masse inertielle du résonateur, notamment du balancier, ce qui peut altérer la chronométrie et la réserve de marche.

A cet effet, l'invention concerne, plus particulièrement, un mécanisme d'affichage 10 d'horlogerie à géométrie variable, comportant au moins une aiguille élastique 1.

Cette aiguille élastique 1 comporte un premier canon 2 d'entraînement solidaire d'une première extrémité d'une lame flexible 3, et un deuxième canon 4 d'entraînement solidaire d'une autre extrémité de la lame flexible 3.

Cette lame flexible 3 peut être une lame continue, ou encore une lame comportant une succession de segments 5 joints deux à deux au niveau de sommets 6, tel que visible sur les figures 5 et 6.

Cette lame flexible 3 comporte un index d'affichage qui, dans un état libre non contraint de l'aiguille élastique 1 dans lequel à la fois le premier canon 2 et le deuxième canon 4 ne sont soumis à aucune contrainte et sont distants l'un de l'autre, est distant du premier canon 2 et du deuxième canon 4, la position de service de l'aiguille élastique 1 étant une position contrainte où le premier canon 2 et le deuxième canon 4 sont coaxiaux l'un à l'autre autour d'un axe de sortie D. Notamment dans une variante comportant des segments 5 raboutés, l'index d'affichage est avantageusement, mais non nécessairement, constitué par un sommet 6.

Le mécanisme d'affichage 10 comporte des premiers moyens d'entraînement du premier canon 2 autour de l'axe de sortie D, et des deuxièmes moyens d'entraînement du deuxième canon 4 autour de l'axe de sortie D.

Des variantes où le premier canon 2 et le deuxième canon 4 ne sont pas coaxiaux ne sont pas décrites ici, elles restent réalisables pour certains affichages spéciaux, notamment des affichages qui ne sont pas de révolution, tels des affichages rétrogrades ou similaires.

Les premiers moyens d'entraînement et les deuxièmes moyens d'entraînement sont agencés pour déformer la lame flexible 3, en faisant varier la position angulaire du deuxième canon 4 par rapport à la position angulaire du premier canon 2 autour de l'axe de sortie D, et pour faire varier la position radiale de l'index d'affichage par rapport à l'axe de sortie D. Pour améliorer le fonctionnement et assurer la régularité de consommation d'énergie, une bonne solution consiste à équiper le mécanisme d'affichage à aiguille élastique d'un régulateur de couple, et notamment à coupler en rotation, notamment autour de l'axe de sortie D, une came de régulation 801 avec un châssis porte-satellite de différentiel, notamment un châssis porte-satellite d'entrée 180. Cette came 801 coopère avec un bras élastique 803, notamment mais non limitativement un ressort précontraint. La piste 802 de cette came de régulation 801 comprend un front montant et un front descendant continus, et a en particulier un profil ovoïde.

Ainsi, selon l'invention, le mécanisme d'affichage comporte au moins un mécanisme de type différentiel agissant sur le rouage d'entraînement du premier canon 2 et sur le rouage d'entraînement du deuxième canon 4. Et le mécanisme différentiel comporte au moins un premier satellite 82 pour l'entraînement du premier canon 2 et/ou un deuxième satellite 84 pour l'entraînement du deuxième canon 4, et au moins un châssis porte-satellite d'entrée 180 qui est entraîné en rotation par des moyens moteurs pour l'entraînement de l'aiguille élastique 1, et ce mécanisme d'affichage comporte un mécanisme régulateur de couple agissant sur le châssis porte-satellite d'entrée 180.

Plus particulièrement, ce mécanisme régulateur de couple comporte, solidaire en rotation du châssis porte-satellite d'entrée 180, une came de régulation 801 dont la piste 802 comprend un front montant et un front descendant continus. Le mécanisme régulateur de couple du mécanisme d'affichage comporte un bras élastique 803, dont une extrémité distale, ou un galet 804 porté par l'extrémité distale opposée à son encastrement 805, coopère en permanence avec la piste 802, dont le front montant soulève le bras élastique 803 et l'éloigne de l'axe de rotation de la came 801 pour consommer du couple, et dont le front descendant fait redescendre le bras élastique 803 vers l'axe de rotation de la came 801 pour restituer du couple au système.

Plus particulièrement, la piste 802 est symétrique par rapport à un plan passant par l'axe de rotation du porte-satellite d'entrée 180, et, plus particulièrement encore, la piste 802 comporte un profil ovoïde.

L'extrémité distale du bras élastique 803, ou un galet 804 porté par cette extrémité distale opposée à l'encastrement 805 du bras élastique 803, coopère en permanence avec la piste 802 dont le front montant soulève le bras élastique 803 et l'éloigne de l'axe de rotation de la came 801 ce qui consomme du couple, et dont le front descendant fait redescendre le bras élastique 803 vers l'axe de rotation de la came 801 ce qui restitue du couple au système.

Dans l'exemple non limitatif illustré par les figures, entre 70° et 360° environ, la came de régulation 801 soulève le bras élastique 803, notamment au niveau du galet 804, et consomme donc du couple. Entre 0° et 70° le bras élastique 803 descend sur le flanc 802 de la came 803 et fournit du couple au système. Il en résulte une courbe de consommation totale du système qui est beaucoup plus régulière, et avec une consommation maximum plus basse. Dans l'exemple illustré le couple varie entre 0.3 fois et 0.4 fois la valeur du couple maximal lors du pic de consommation d'un mécanisme non équipé de l'invention.

Ce mécanisme est comparable au stackfreed de l'horlogerie ancienne : le stackfreed est un système inventé au XVI^{e} siècle, déjà cité par Léonard de Vinci, pour la régulation de la force d'un ressort moteur, notamment un ressort de barillet, lors de son désarmage, et qui comporte une lame ressort et une came excentrique, pour réguler le couple du ressort moteur et améliorer la précision d'une horloge ou d'une montre. Il comporte une lame ressort qui appuie plus ou moins fortement sur le pourtour d'une came portée par l'axe de barillet. On place la partie la plus proéminente de la came de sorte que le stackfreed crée un freinage fort au début du désarmage et que celui celui-ci diminue au fur et à mesure que le ressort se détend dans le barillet. Il permet ainsi d'égaliser dans le temps le couple fourni par le ressort, et d'améliorer ainsi la précision de mesure du temps.

Le stackfreed comporte en particulier un bras élastique en porte-à-faux, comportant un galet à son extrémité distale opposée à son point de fixation. Ce galet appuie sur une piste excentrique de came, de forme escargot. La came est solidaire en rotation d'une roue, qui fait partie d'un rouage entraîné par un arbre du ressort moteur. Ce rouage est dimensionné de façon à faire parcourir au plus un tour à la came, durant la durée de désarmage du ressort moteur. La force appliquée par le bras élastique contre la came exerce un couple de freinage sur le ressort moteur, ce qui réduit le couple de ce dernier, qui varie en fonction du rayon de la came. Lorsque le ressort moteur est complètement armé, le bras élastique est en appui sur le plus grand rayon de la came, et le couple freinage exercé est alors maximal. Lors du désarmage du ressort moteur, la came pivote, le bras élastique est en appui sur des rayons de plus en plus faibles de la came, ce qui réduit progressivement le couple de freinage, ce qui compense la baisse du couple généré par le ressort moteur. Dans une variante, la roue de came comporte une face d'arrêt, pour stopper le désarmage du ressort moteur à la fin d'une plage utile où le couple délivré au rouage de finissage est sensiblement constant.

Le freinage exercé par le stackfreed se traduit logiquement par une perte du rendement, ce qui nécessite un surdimensionnement du ressort moteur, des rapports de transmission plus élevés; son dimensionnement est donc difficile pour son utilisation dans une montre, ce qui a conduit à son abandon généralisé dès 1630, et à son remplacement par d'autres mécanismes moins gourmands en énergie, comme le mécanisme de fusée.

Toutefois le mécanisme de stackfreed est simple, et son avantage majeur est son plus faible encombrement en épaisseur qu'un mécanisme à fusée, son inconvénient majeur reste le nécessaire surdimensionnement des moyens moteurs et du rouage pour passer le couple en toute sécurité.

La substitution d'une came à front montant et front descendant continus, sans rupture de profil par un seuil, contrairement à la came escargot des mécanismes anciens, permet l'utilisation de cette nouvelle variante du stackfreed à bras élastique pour assurer la régulation de couple à l'entrée du mécanisme d'affichage selon l'invention.

Par ailleurs, en détournant le fonctionnement normal d'un différentiel, il est possible de piloter le satellite. En implantant un palpeur dans le satellite, et en commandant ce dernier par une came ronde, nous obtenons un rapport de vitesse égal à un entre la roue solaire et le châssis porteur des satellites : l'ensemble se comporte alors comme un mobile.

Le remplacement de la came ronde de cet exemple par une came de forme adéquate permet de piloter désormais l'avance ou le retard que nous désirons obtenir sur le canon. Il est à noter que là encore, le mécanisme est dépourvu de ressort de rappel pour conserver le contact du palpeur sur la came, car c'est l'aiguille élastique qui permet de remplir cette fonction.

Il est possible d'éviter tout phénomène d'arc-boutement et évitant l'emploi d'un mobile, notamment un satellite, poussé, en privilégiant l'emploi de mobiles traînants.

Un actionnement particulier de l'aiguille consiste à prendre un plateau porte-satellite de différentiel comme référentiel, de façon à faire travailler chaque canon d'aiguille symétriquement. Les figures 8 et 9 illustrent l'angle de rotation à imposer aux canons 2 et 4 de l'aiguille 1. Sur la figure 8, l'aiguille 1 indique midi : le trait A illustre la position du plateau de différentiel, qui dans cet exemple non limitatif tourne à raison de 1 tour par heure, et les traits B et C indiquent les positions des bras de l'aiguille 1. Sur la figure 9, l'aiguille 1 indique quatre heures, le trait A du plateau de différentiel pointe le repère à quatre heures du cadran, et chaque bras B, C, par rapport au porte satellite, a une avance et un recul symétrique du même angle Θ.

Le mécanisme d'affichage 10 comporte alors un mécanisme différentiel comportant un châssis porte-satellite d'entrée 180 monté libre en rotation autour de l'axe de sortie D. Ce châssis porte-satellite d'entrée 180 comporte un premier pivot 183 et un deuxième pivot 181 portant respectivement un renvoi 103 et un satellite unique 101 engrenant l'un avec l'autre par leurs dentures 1039, 1019. Ce satellite 101 comporte un doigt excentré 1010, qui est agencé pour parcourir une piste interne 105 d'une came fixe 104, et qui est rappelé contre cette piste interne 105 par l'élasticité de l'aiguille élastique 1 elle-même. Ce châssis porte-satellite d'entrée 180 comporte une denture d'entrée 182, et un arbre 185 qui porte, coaxiales selon l'axe de sortie D, une première chaussée 1020 comportant le premier canon 2 et une deuxième chaussée 1040 comportant le deuxième canon 4, dont la denture 1049 de l'une engrène avec la denture 1039 du renvoi 103, et dont la denture 1029 de l'autre engrène avec la denture 1019 du satellite 101.

Ainsi, la construction est simplifiée par l'emploi d'une came unique qui palpe l'information du delta angulaire Θ à appliquer. Cette information est directement transmise à une première chaussée 1020. Une deuxième chaussée 1040 reçoit cette information via un renvoi 103 qui inverse le sens du delta angulaire Θ à appliquer, tel que visible sur les figures 2 et 3 : un satellite unique 101, porté par le plateau porte-satellite 180 vient palper, sur une seule came 105 que comporte un flasque 104, un seul delta angulaire Θ à appliquer aux deux canons de l'aiguille 1.

Le satellite 101 applique la rotation directement à la première chaussée 1020 porteuse du premier canon 2. Pour la deuxième chaussée, le satellite 101 transmet la rotation via le renvoi 103 à la deuxième chaussée 1040 porteuse du deuxième canon 4, afin d'inverser le sens de rotation.

Le satellite 101 porte un doigt 1010 qui palpe la piste de came 105.

Le plateau porte-satellite 180 comporte ici une chandelle 185 de guidage des chaussées 1040 et indirectement 1020, et une denture externe 182 entraînée par le mouvement d'horlogerie, et des pivots 181 et 183 de guidage du satellite 101 et du renvoi 103. La denture 1019 du satellite 101 engrène, d'une part avec la denture 1029 de la première chaussée 1020, et d'autre part avec la denture 1039 du renvoi 103, laquelle engrène avec la denture 1049 de la deuxième chaussée 1040.

La figure 3 montre que ce mécanisme est extrêmement compact, avec une faible épaisseur qui autorise son logement dans une boîte de montre de petite taille. Le nombre de composants est réduit, et aucun ne présente de complexité de réalisation particulière, le coût de l'ensemble est donc modéré.

L'invention concerne encore un mouvement d'horlogerie 900 comportant au moins un tel mécanisme d'affichage 10.

L'invention concerne encore une montre 1000 comportant au moins un tel mouvement 900, et/ou au moins un tel mécanisme d'affichage 10.

En somme, l'invention permet de générer de l'avance et/ou du retard sur les deux canons de l'aiguille élastique, permettant de générer des trajectoires complexes, le tout d'une manière très simple, compacte, peu gourmande en couple et donc d'une grande fiabilité.

Cette construction avec un satellite unique et une came unique présente bien des avantages. La planche additionnelle est très simple. Le satellite unique est monté traînant, et ne peut pas arc-bouter en sens horaire. La consommation d'énergie est faible en raison des frottements réduits. La perte d'amplitude au niveau du résonateur est très faible. Le mécanisme comporte peu de composants, est peu volumineux, et son assemblage est aisé.

## Revendications

1. Mécanisme d'affichage (10) d'horlogerie à géométrie variable, comportant au moins une aiguille élastique (1) laquelle comporte un premier canon (2) d'entraînement solidaire d'une première extrémité d'une lame flexible (3), et un deuxième canon (4) d'entraînement solidaire d'une autre extrémité de ladite lame flexible (3), et comportant un index d'affichage qui, dans un état libre non contraint de ladite aiguille élastique (1) dans lequel à la fois ledit premier canon (2) et ledit deuxième canon (4) ne sont soumis à aucune contrainte et sont distants l'un de l'autre, est distant dudit premier canon (2) et dudit deuxième canon (4), la position de service de ladite aiguille élastique (1) étant une position contrainte où ledit premier canon (2) et ledit deuxième canon (4) sont coaxiaux l'un à l'autre autour d'un axe de sortie (D), ledit mécanisme d'affichage (10) comportant des premiers moyens d'entraînement dudit premier canon (2) autour dudit axe de sortie (D), et des deuxièmes moyens d'entraînement dudit deuxième canon (4) autour dudit axe de sortie (D), lesdits premiers moyens d'entraînement et deuxièmes moyens d'entraînement étant agencés pour déformer ladite lame flexible (3), en faisant varier la position angulaire dudit deuxième canon (4) par rapport à la position angulaire dudit premier canon (2) autour dudit axe de sortie (D), et pour faire varier la position radiale dudit index d'affichage par rapport audit axe de sortie (D), ledit mécanisme d'affichage comportant au moins un mécanisme de type différentiel agissant sur le rouage d'entraînement du premier canon (2) et sur le rouage d'entraînement dudit deuxième canon (4) et ledit mécanisme différentiel comportant au moins un premier satellite (82) pour l'entraînement dudit premier canon (2) et/ou un deuxième satellite (84) pour l'entraînement dudit deuxième canon (4), et au moins un châssis porte-satellite d'entrée (180) entraîné en rotation par des moyens moteurs pour l'entraînement de ladite aiguille élastique (1), **caractérisé en ce que** ledit mécanisme d'affichage comporte un mécanisme régulateur de couple agissant sur ledit châssis porte-satellite d'entrée (180).

2. Mécanisme d'affichage (10) selon la revendication 1, **caractérisé en ce que** ledit mécanisme régulateur de couple comporte, solidaire en rotation dudit châssis porte-satellite d'entrée (180), une came de régulation (801) dont la piste (802) comprend un front montant et un front descendant continus, **en ce que** ledit mécanisme régulateur de couple comporte un bras élastique (803), dont une extrémité distale, ou un galet (804) porté par ladite extrémité distale opposée à son encastrement (805), coopère en permanence avec ladite piste (802), dont le front montant soulève ledit bras élastique (803) et l'éloigne de l'axe de rotation de ladite came (801) pour consommer du couple, et dont le front descendant fait redescendre ledit bras élastique (803) vers l'axe de rotation de ladite came (801) pour restituer du couple au système.

3. Mécanisme d'affichage (10) selon la revendication 2, **caractérisé en ce que** ladite piste (802) est symétrique par rapport à un plan passant par ledit axe de sortie (D) du porte-satellite d'entrée 180.

4. Mécanisme d'affichage (10) selon la revendication 3, **caractérisé en ce que** ladite piste (802) a un profil ovoïde.

5. Mécanisme d'affichage (10) selon l'une des revendications 1 à 4, **caractérisé en ce que** ledit châssis porte-satellite d'entrée (180) est monté libre en rotation autour dudit axe de sortie (D), et comporte un premier pivot (183) et un deuxième pivot (181) portant respectivement un renvoi (103) et un satellite (101) engrenant l'un avec l'autre par leurs dentures (1039 ; 1019), ledit satellite (101) comportant un doigt excentré (1010), qui est agencé pour parcourir une piste interne (105) d'une came fixe (104), et qui est rappelé contre ladite piste interne (105) par l'élasticité de ladite aiguille élastique (1), ledit châssis porte-satellite d'entrée (180) comportant une denture d'entrée (182), et un arbre (185) qui porte, coaxiales selon ledit axe de sortie (D), une première chaussée (1020) comportant ledit premier canon (2) et une deuxième chaussée (1040) comportant ledit deuxième canon (4), dont la denture (1049) de l'une engrène avec la denture (1039) dudit renvoi (103), et dont la denture (1029) de l'autre engrène avec la denture (1019) dudit satellite (101).

6. Mouvement d'horlogerie (900) comportant au moins un mécanisme d'affichage (10) selon l'une des revendications 1 à 5.

7. Montre (1000) comportant au moins un mouvement (900) selon la revendication 6, et/ou au moins un mécanisme d'affichage (10) selon l'une des revendications 1 à 5.

## Patentansprüche

1. Anzeigemechanismus (10) für die Uhrmacherei mit variabler Geometrie, der mindestens einen elastischen Zeiger (1) umfasst, welcher einen ersten festen Antriebslauf (2) eines ersten Endes einer flexiblen Platte (3) und einen zweiten festen Antriebslauf (4) eines anderen Endes der flexiblen Platte (3) umfasst, und einen Anzeigenindex umfasst, der in einem freien, unbelasteten Zustand des elastischen Zeigers (1), in dem zur gleichen Zeit der erste Lauf (2) und der zweite Lauf (4) keiner Belastung ausgesetzt sind und in Bezug zueinander beabstandet sind, von dem ersten Lauf (2) und dem zweiten Lauf (4) beabstandet ist, wobei die Betriebsstellung des elastischen Zeigers (1) eine unbelastete Stellung ist, wo der erste Lauf (2) und der zweite Lauf (4) in Bezug zueinander um eine Ausgangsachse (D) koaxial sind, wobei der Anzeigemechanismus (10) erste Antriebsmittel des ersten Laufs (2) um die Ausgangsachse (D) und zweite Antriebsmittel des zweiten Laufs (4) um die Ausgangsachse (D) umfasst, wobei die ersten Antriebsmittel und die zweiten Antriebsmittel ausgelegt sind, um die flexible Platte (3) zu deformieren, indem sie die Winkelposition des zweiten Laufs (4) bezüglich der Winkelposition des ersten Laufs (2) um die Ausgangsachse (D) verändern, und um die radiale Position des Anzeigenindex bezüglich der Ausgangsachse (D) zu verändern,
wobei der Anzeigemechanismus mindestens einen Differentialmechanismus umfasst, der auf das Antriebsräderwerk des ersten Laufs (2) und auf das Antriebsräderwerk des zweiten Laufs (4) einwirkt, und der Differentialmechanismus mindestens ein erstes Planetenrad (82) für den Antrieb des ersten Laufs (2) und/oder ein zweites Planetenrad (84) für den Antrieb des zweiten Laufs (4) und mindestens einen Eingangsplanetenradträgerchassis (180), der durch Triebmittel für den Antrieb des elastischen Zeigers (1) drehend angetrieben wird, umfasst, **dadurch gekennzeichnet, dass** der Anzeigemechanismus einen Mechanismus zur Regelung des Drehmoments umfasst, das auf den Eingangsplanetenradträgerchassis (180) einwirkt.

2. Anzeigemechanismus (10) nach Anspruch 1, **dadurch gekennzeichnet, dass** der Mechanismus zur Regelung des Drehmoments drehfest mit dem Eingangsplanetenradträgerchassis (180) eine Kurvenscheibe (801) zur Regulierung umfasst, deren Bahn (802) eine kontinuierliche ansteigende Flanke und eine kontinuierliche absteigende Flanke aufweist, dass der Mechanismus zur Regelung des Drehmoments einen elastischen Arm (803) umfasst, dessen ein distales Ende oder eine Rolle (804), die von dem distalen Ende gegenüber ihrer Einpassung (805) getragen wird, mit der Bahn (802) permanent zusammenarbeitet, deren ansteigende Flanke den elastischen Arm (803) anhebt und ihn von der Drehachse der Kurvenscheibe (801) wegbringt, um das Drehmoment zu nutzen, und deren absteigende Flanke den elastischen Arm (803) dazu veranlasst, wieder zu der Drehachse der Kurvenscheibe (801) hinunterzusteigen, um das Drehmoment des Systems wiederherzustellen.

3. Anzeigemechanismus (10) nach Anspruch 2, **dadurch gekennzeichnet, dass** die Bahn (802) in Bezug zu einer Ebene, die durch die Ausgangsachse (D) des Eingangsplanetenradträgers (180) verläuft, symmetrisch ist.

4. Anzeigemechanismus (10) nach Anspruch 3, **dadurch gekennzeichnet, dass** die Bahn (802) ein eiförmiges Profil hat.

5. Anzeigemechanismus (10) nach einem der Ansprüche 1 bis 4, **dadurch gekennzeichnet, dass** der Eingangsplanetenradträgerchassis (180) frei drehbar um die Ausgangsachse (D) gelagert ist und eine erste Drehführung (183) und eine zweite Drehführung (181) aufweist, die jeweils ein Zeigerstellrad (103) und ein Planetenrad (101) tragen, die durch ihre Zahnungen (1039; 1019) miteinander eingreifen, wobei das Planetenrad (101) einen exzentrischen Finger (1010) aufweist, der angeordnet ist, um eine innere Bahn (105) einer festen Kurvenscheibe (104) zu durchlaufen, und der durch die Elastizität des elastischen Zeigers (1) gegen die innere Bahn (105) gehalten wird, wobei der Eingangsplanetenradträgerchassis (180) eine Eingangszahnung (182) und eine Welle (185) umfasst, die koaxial zur Ausgangsachse (D) ein den ersten Lauf (2) umfassendes erstes Minutenrohr (1020) und ein den zweiten Lauf (4) umfassendes zweites Minutenrohr (1040) trägt, wovon die Zahnung (1049) von einem mit der Zahnung (1039) des Zeigerstellrads (103) eingreift und wovon die Zahnung (1029) von dem anderen mit der Zahnung (1019) des Planetenrads (101) kämmt.

6. Uhrwerk (900), das mindestens einen Anzeigemechanismus (10) nach einem der Ansprüche 1 bis 5 umfasst.

7. Uhr (1000), die mindestens ein Werk (900) nach Anspruch 6 und/oder mindestens einen Anzeigemechanismus (10) nach einem der Ansprüche 1 bis 5 umfasst.

## Claims

1. Horological display mechanism (10) with a variable geometry, including at least one elastic hand (1) which includes a first drive pipe (2) rigidly connected to a first end of a flexible blade (3), and a second drive pipe (4) rigidly connected to another end of said flexible blade (3), and including a display index which, in an unstressed free state of said elastic hand (1) in which both said first pipe (2) and said second pipe (4) are not subjected to any stress and are distant from one another, is distant from said first pipe (2) and from said second pipe (4), the service position of said elastic hand (1) being a stressed position in which said first pipe (2) and said second pipe (4) are coaxial to one another about an output shaft (D), said display mechanism (10) including first means for driving said first pipe (2) about said output shaft (D), and second means for driving said second pipe (4) about said output shaft (D), said first drive means and second drive means being arranged to deform said flexible blade (3), by varying the angular position of said second pipe (4) with respect to the angular position of said first pipe (2) about said output shaft (D), and to vary the radial position of said display index with respect to said output shaft (D), said display mechanism including at least one mechanism of the differential type acting on the drive train of the first pipe (2) and on the drive train of said second pipe (4) and said differential mechanism including at least a first planetary wheel (82) for driving said first pipe (2) and/or a second planetary wheel (84) for driving said second pipe (4), and at least one input planet-carrier chassis (180) driven in rotation by motor means for driving said elastic hand (1), **characterised in that** said display mechanism includes a torque-regulating mechanism acting on said input planet-carrier chassis (180).

2. Display mechanism (10) according to claim 1, **characterised in that** said torque-regulating mechanism includes, constrained to rotate with said input planet-carrier chassis (180), a regulation cam (801), the track (802) of which comprises a continuous rising edge and falling edge, **in that** said torque-regulating mechanism includes an elastic arm (803), a distal end of which, or a runner (804) carried by said distal end opposite to its recess (805), permanently cooperates with said track (802), the rising edge of which raises said elastic arm (803) and moves it away from the axis of rotation of said cam (801) to consume torque, and the falling edge of which makes said elastic arm (803) move back down towards the axis of rotation of said cam (801) to restore torque to the system.

3. Display mechanism (10) according to claim 2, **characterised in that** said track (802) is symmetrical with respect to a plane passing through said output shaft (D) of the input planet carrier (180).

4. Display mechanism (10) according to claim 3, **characterised in that** said track (802) has an ovoid profile.

5. Display mechanism (10) according to one of claims 1 to 4, **characterised in that** said input planet-carrier chassis (180) is mounted free in rotation about said output shaft (D), and includes a first pivot (183) and a second pivot (181) respectively carrying an intermediate wheel (103) and a planetary wheel (101) meshing with one another by their toothing (1039; 1019), said planetary wheel (101) including an eccentric finger (1010), which is arranged to travel over an inner track (105) of a fixed cam (104), and which is returned against said inner track (105) by the elasticity of said elastic hand (1), said input planet-carrier chassis (180) including an input toothing (182), and a shaft (185) that carries, coaxial according to said output shaft (D), a first cannon-pinion (1020) including said first pipe (2) and a second cannon-pinion (1040) including said second pipe (4), wherein the toothing (1049) of one meshes with the toothing (1039) of said intermediate wheel (103), and wherein the toothing (1029) of the other meshes with the toothing (1019) of said planetary wheel (101).

6. Horological movement (900) including at least one display mechanism (10) according to one of claims 1 to 5.

7. Watch (1000) including at least one movement (900) according to claim 6, and/or at least one display mechanism (10) according to one of claims 1 to 5.
